# EUROPÄISCHE PATENTSCHRIFT

(11) **EP 1 287 902 B1**
(45) Veröffentlichungstag und Bekanntmachung des Hinweises auf die Patenterteilung: **09.06.2004**
(21) Anmeldenummer: 02017344.9
(22) Anmeldetag: 02.08.2002
(51) Int. Cl.: B05B 15/02, B08B 3/02

(54) **Reinigungsvorrichtung für Farbspritzgeräte**
Apparatus for cleaning painting devices
Dispositif pour nettoyer des appareils de peinture

(30) Priorität: 29.08.2001 DE 20114257 U
(43) Veröffentlichungstag der Anmeldung: 05.03.2003
(73) Patentinhaber: HERKULES HEBETECHNIK GMBH, D-34123 Kassel-Waldau (DE)
(72) Erfinder: Eckhard Ochs, 34123 Kassel (DE)
(74) Vertreter: WALTHER, WALTHER & HINZ Patentanwälte

(56) Entgegenhaltungen:
- EP-A- 0 884 114
- DE-A- 3 634 622
- US-A- 4 827 955
- US-A- 5 213 117
- US-A- 5 401 328
- US-A- 5 937 875

## Beschreibung

Die vorliegende Erfindung betrifft eine Reinigungsvorrichtung für Farbspritzgeräte, z. B. Farbspritzpistolen, mit einem Gehäuse zur Aufnahme der Farbspritzgeräte, wobei das Gehäuse Reinigungsdüsen aufweist, wobei die Reinigungsdüsen durch einen Schlauch mit einer pneumatisch arbeitenden Fördereinrichtung in Verbindung stehen, wobei die Fördereinrichtung mit zwei Behältem zur Aufnahme von sauberer und verunreinigter Reinigungsflüssigkeit in Verbindung steht, wobei der Behälter mit sauberer Reinigungsflüssigkeit eine entleerbare Dosiervorrichtung aufweist, die sowohl mit der Fördereinrichtung, als auch mit den Reinigungsdüsen in Verbindung steht.

Reinigungsvorrichtungen für Farbspritzgeräte sind hinreichend bekannt. Diese zeichnen sich im Einzelnen durch ein Gehäuse aus, in das die zu reinigenden Gegenstände, z. B. eine Farbspritzpistole, eingesetzt werden. Die Reinigung, z. B. einer Farbspritzpistole, erfolgt hierbei durch die Reinigungsvorrichtung sowohl von innen, als auch von außen durch die Anordnung entsprechender den Düsenstock bildende Düsen zum Versprühen der Reinigungsflüssigkeit, insbesondere einer lösungsmittelhaltigen Reinigungsflüssigkeit. Zur Reinigung des Farbspritzkanals, beispielsweise einer Farbspritzpistole, wird die Pistole mit ihrem Einlass derart auf eine Düse des Düsenstocks gesetzt, so dass die Reinigungsflüssigkeit den Spritzkanal durchströmen kann. Für die sogenannte Vorreinigung wird üblicherweise bereits verunreinigte Reinigungsflüssigkeit benutzt, d. h., dass die Reinigungsflüssigkeit im Kreis geführt wird.

Nun ist allerdings auch bekannt, nach dieser zuvor beschriebenen Vorreinigung das Farbspritzgerät noch einmal mit sauberer Reinigungsflüssigkeit zu säubern. Diese "saubere" Flüssigkeit wird nach Beendigung des Nachreinigungsvorganges der verunreinigten Flüssigkeit zugeführt.

Da die Reinigungsflüssigkeit relativ teuer ist, besteht das Bestreben, die Menge an sauberer Reinigungsflüssigkeit zur Nachreinigung des Farbspritzgerätes auf ein Minimum zu reduzieren. So sind bereits Lösungen bekannt, bei denen mittels zeitgesteuerter Pumpen versucht wird, den Verbrauch an sauberer Reinigungsflüssigkeit zu begrenzen.

So ist aus der EP0 884 114 A2 ist eine Reinigungsvorrichtung für Farbspritzgeräte der eingangs genannten Art bekannt, wobei ebenfalls ein Tank für saubere Reinigungsflüssigkeit vorgesehen sind. Zur Förderung der jeweiligen Flüssigkeit ist eine zeitgesteuerte Dosiervorrichtung vorgesehen.

Eine ähnliche Vorrichtung ist aus der US 4,827,955 bekannt.

Es hat sich jedoch herausgestellt, dass eine exakte Dosierung auf diese Weise nur schwerlich möglich ist.

Der Erfindung liegt daher die Aufgabe zu Grunde, eine Reinigungsvorrichtung für Farbspritzgeräte zu schaffen, mit der eine genaue Dosierung der sauberen Reinigungsflüssigkeit zur Nachreinigung möglich ist.

Die Aufgabe wird erfindungsgemäß dadurch gelöst, dass der Behälter mit sauberer Reinigungsflüssigkeit eine entleerbare Dosiervorrichtung mit einer Kammer aufweist, die sowohl mit der Fördereinrichtung, als auch mit den Reinigungsdüsen in Verbindung steht. Durch die Größe der Kammer der Dosiervorrichtung ist genau festlegbar, welche Menge an Reinigungsflüssigkeit bei der Nachreinigung des Farbspritzgerätes Verwendung finden soll.

Nach einem vorteilhaften Merkmal ist vorgesehen, dass die Fördereinrichtung einen Druckluftspeicher umfasst, der mit der Dosiervorrichtung mit der Kammer zur Aufnahme der Reinigungsflüssigkeit in Verbindung steht. Durch die Anordnung eines Druckluftspeichers in der Fördereinrichtung wird die Möglichkeit eröffnet, nach Abschluss der Vorreinigung der Farbspritzgeräte durch die in diesem Druckluftspeicher vorhandene Druckluft dazu zu nutzen, um die Kammer der Dosiervorrichtung zu entleeren mithin die Farbspritzgeräte der Nachreinigung zu unterziehen. Das Vorkommen bzw. die Kapazität des Druckluftspeichers ist hierbei so groß, dass die Menge an Luft ausreichend ist, um das Farbspritzgerät nach Abschluß der Reinigung auch noch trocken zu blasen. Der Vorteil dieser Vorgehensweise besteht darin, dass die aggressive Reinigungsflüssigkeit nicht übermäßig lang insbesondere mit den Dichtungen des Farbspritzgerätes in Verbindung bleibt, so dass der Verschleiß an der Dichtung minimiert wird. Im Einzelnen ist der Druckluftspeicher durch ein Ventil, insbesondere ein Pneumatikventil mit der Dosiervorrichtung verbunden, wobei in Abhängigkeit von der Stellung des Ventils entweder die Entlüftung der Kammer der Dosiervorrichtung erfolgt, um die Reinigungsflüssigkeit in die Kammer einströmen zu lassen, oder durch Verbindung der Kammer mit dem Druckluftspeicher die Reinigungsflüssigkeit aus der Kammer zu den Reinigungsdüsen zu befördern. Das Einströmen der Reinigungsflüssigkeit in die Dosiervorrichtung erfolgt dann, wenn diese Dosiervorrichtung im Behälter mit der Reinigungsflüssigkeit eingetaucht ist.

Die Ausbildung der Dosiervorrichtung zeichnet sich im Einzelnen durch eine Kammer mit mindestens einem verschließbaren Einlass für die Reinigungsflüssigkeit, mindestens einem Lufteinlass zum Druckluftspeicher und mindestens einem Auslass für die Reinigungsflüssigkeit aus, wobei der Auslass vorteilhaft eine in die Kammer ragende Steigleitung aufweist. Zum Verschließen ist vorteilhaft im Boden der Kammer eine den mindestens einen Einlass verschließende Scheibendichtung vorgesehen, die in der Kammer der Dosiervorrichtung über diesem Einlass angeordnet ist. Befindet sich diese Dosiervorrichtung nunmehr in dem Behälter mit Reinigungsflüssigkeit, dann wird auf Grund des Druckes der Reinigungsflüssigkeit die Scheibendichtung angehoben und die Flüssigkeit dringt durch den mindestens einen Einlass in das Innere der Kammer der Dosiervorrichtung. Um die Geschwindigkeit des Einlaufes der Reinigungsflüssigkeit durch den Einlass in die Kammer zu beschleunigen ist vorgesehen, dass die Scheibendichtung unter der Last einer Feder steht, die die Scheibendichtung von dem Einlass beabstandet hält. Wird nun durch das Pneumatikventil der Durchlass vom Druckluftspeicher zur Dosiervorrichtung geöffnet, so wird auf Grund des Druckanstieges in der Kammer der Dosiervorrichtung durch die Scheibendichtung der Einlass im Boden der Kammer abgesperrt, und gleichzeitig die in der Kammer der Dosiervorrichtung vorhandene Reinigungsflüssigkeit durch die Steigleitung zu den Reinigungsdüsen gepresst.

In einem besonders vorteilhaften Merkmal der Erfindung ist vorgesehen, dass die Fördereinrichtung eine Zeitschaltuhr zur zeitlich gesteuerten Versorgung mit Druckluft aufweist; d. h., dass unmittelbar nach Abschluss der Haupt- oder Vorreinigung automatisch der Vorgang der Nachreinigung einsetzt.

Gegenstand der Erfindung ist nicht nur eine Reinigungsvorrichtung für Farbspritzgeräte, sondern auch die pneumatische Schaltung für die Fördereinrichtung der Reinigungseinrichtung für Farbspritzgeräte gemäß einem oder mehrerer der Ansprüche 1 bis 12. Diese Schaltung zeichnet sich durch eine erste mit einer Pumpe verbundene Druckluftleitung aus, wobei die Pumpe der Versorgung der Reinigungsdüsen mit verunreinigter Reinigungsflüssigkeit dient, wobei das Pneumatikventil mit der Druckluftleitung in Verbindung steht. Hieraus wird deutlich, dass das Pneumatikventil in Abhängigkeit von dem Druckzustand in der Druckluftleitung gesteuert wird. Im Einzelnen wird bei in der Druckluftleitung anstehendem Druck durch das Pneumatikventil die Kammer der Dosiervorrichtung entlüftet, wobei im drucklosen Zustand der Druckluft-leitung durch die entsprechende Stellung des Pneumatikventils sich der Druckluftspeicher über die Dosiervorrichtung entleert. Die Befüllung des Druckluftspeichers erfolgt bei in der Druckluftleitung anstehendem Druck über ein Rückschlagventil, während die Pumpe zur Vorreinigung betrieben wird. Die Kapazität des Druckluftspeichers ist vorteilhaft etwas größer ausgebildet, als der Bedarf an Druckluft, der erforderlich ist, um die Dosiervorrichtung zu entleeren. Mit der überschüssigen Luft wird das Spritzgerät, also die Spritzpistole trocken geblasen, was den Vorteil hat, dass insbesondere die Dichtungen des Spritzgerätes nur über einen geringeren Zeitraum mit der aggressiven Reinigungsflüssigkeit in Verbindung stehen, und so die Dichtungen länger halten.

Anhand der Zeichnungen wird die Erfindung nachstehend beispielhaft näher erläutert.
- Figur 1: zeigt die pneumatische Schaltung in Fördereinrichtung;
- Figur 2: zeigt die Dosiervorrichtung in vergrößerter Darstellung.

Figur 1 zeigt das Schaltschema der insgesamt mit 1 bezeichneten Fördereinrichtung. Durch diese Fördereinrichtung 1 wird insgesamt wahlweise die Reinigungsflüssigkeit von dem Behälter mit der verunreinigten Flüssigkeit bzw. mit der sauberen Flüssigkeit zu den den Düsenstock bildenden Reinigungsdüsen der Reinigungsvorrichtung transportiert. Im Einzelnen zeigt die Fördereinrichtung 1 eine Hauptdruckluftleitung 2, die durch ein mit einer Zeitschaltuhr gesteuertes Ventil 3 mit einer Druckluftversorgung in Verbindung steht. Diese Hauptleitung 2 führt zu einer pneumatisch betriebenen Pumpe 4, durch die aus einem Behälter 5 durch die Leitung 6 die verunreinigte Reinigungsflüssigkeit den Reinigungsdüsen (nicht dargestellt) zugeführt wird (Vorreinigung). Von der Hauptleitung 2 zweigt eine Leitung zu dem Druckluftspeicher 11 ab; in dieser Leitung 10 befindet sich das Rückschlagventil 12. In der Leitung 10 ist darüber hinaus ein 3/2 Wegeventil 14 angeordnet, das durch den in der Hauptleitung 2 anstehenden Druck angesteuert wird.

Diesem Pneumatikventil 14 nachgeordnet ist die insgesamt mit 30 bezeichnete Dosiervorrichtung, die im Einzelnen in Fig. 2 dargestellt ist. Diese Dosiervorrichtung lagert ebenfalls eingetaucht in einem Behälter 7 mit sauberer Reinigungsflüssigkeit. Die Dosiervorrichtung 30 zeigt eine zylindrische Kammer 31 mit einem Deckel 32 und einem Boden 33. Der Deckel 32 zeigt einen Lufteinlass 32a und einen Flüssigkeitsauslass 32b mit einer Steigleitung 32c, die in die Kammer der Dosiervorrichtung hineinragt.

Der Boden 33 der Kammer der Dosiervorrichtung besitzt zwei Einlässe 34 für die Reinigungsflüssigkeit. Über dem Boden befindet sich die Scheibendichtung 35, die durch die Feder 36 in Richtung des Pfeiles 37 gedrückt wird und somit die Einlässe 34 freigibt.

Die Funktionsweise der Reinigungsvorrichtung mit der Pumpeinrichtung stellt sich wie folgt dar:
Nachdem in das Gehäuse in die entsprechenden Aufnahmen die Farbspritzgeräte eingehängt worden sind, wird über eine Zeitschaltuhr für eine vorbestimmbare Zeit die Hauptleitung 2 durch das Ventil 3 zur allgemeinen Druckluftversorgung geöffnet. Durch die nun durch die Hauptdruchluftleitung strömende Druckluft wird die Pumpe 1 angetrieben, die aus dem Behälter 5 die verunreinigte Reinigungsflüssigkeit zur Vorreinigung durch die Leitung 6 zu den nicht dargestellten Düsen befördert. Während des Betriebes der Pumpe 4 wird der Druckluftspeicher 11 durch das Rückschlagventil 12 mit Druckluft geladen. Das Pneumatikventil 14 steht ebenfalls mit der Hauptdruckluftleitung 2 in Verbindung. Das heißt, dass das Pneumatikventil durch die Druckluft in der Hauptdruckluftleitung 2 angesteuert wird. Während somit die Pumpe 4 arbeitet, mithin die Hauptdruckluftleitung 2 unter Druck steht, wird durch das Pneumatikventil 14 über den Anschluss 32a die Kammer der Dosiervorrichtung entlüftet. Hierbei steigt dann die Reinigungsflüssigkeit durch die Einlässe 34 in die Kammer 31 der Dosiervorrichtung. Wird die Hauptdruckluftleitung 2 drucklos, weil die Vorreinigung abgeschlossen ist, wird der Durchlass durch die Leitung 10 vom Druckluftspeicher 11 zum Anschluss 32a der Dosiervorrichtung 30 freigeschaltet, mit der Folge, dass auf Grund des Druckaufbaues in der Kammer der Dosiervorrichtung durch die Scheibendichtung 35 die Einlässe 34 abgesperrt werden, und gleichzeitig durch die Steigleitung 32c die in der Kammer befindliche Reinigungsflüssigkeit durch die Leitung 6 den Reinigungsdüsen zugeführt wird. In diesem Fall nimmt das Pneumatikventil 14 die Stellung wie in Fig. 1 dargestellt ein.

Nach einem weiteren Merkmal ist ein Reinigungspinsel 50 vorgesehen, der durch einen Schlauch mit der Pumpe 4 verbunden ist. Dieser Pinsel 50 dient der manuellen Reinigung. Wird durch die Pumpe 4 Reinigungsflüssigkeitzu dem Pinsel 50 befördert, ist der Durchlass zu den Reinigungsdüsen des Düsenstockes abgesperrt, gleichfalls abgesperrt ist die Druckluftversorgung des Speichers 11, da, wenn die Düsen nicht benutzt werden, auch keine Versorgung mit sauberer Reinigungsflüssigkeit erforderlich ist. Das Absperren der Leitungen zu den Düsen und zum Druckluftspeicher kann durch Hähne erfolgen, die durch eine entsprechende Betätigungseinrichtung gleichzeitig bei Betrieb des Pinsels betätigt werden.

## Patentansprüche

1. Reinigungsvorrichtung für Farbspritzgeräte, z. B. Farbspritzpistolen, mit einem Gehäuse zur Aufnahme der Farbspritzgeräte, wobei das Gehäuse Reinigungsdüsen aufweist, wobei die Reinigungsdüsen durch einen Schlauch mit einer pneumatisch arbeitenden Fördereinrichtung in Verbindung stehen, wobei die Fördereinrichtung mit zwei Behältern zur Aufnahme von sauberer und verunreinigter Reinigungsflüssigkeit in Verbindung steht, wobei der Behälter mit sauberer Reinigungsflüssigkeit eine entleerbare Dosiervorrichtung (30) aufweist, die sowohl mit der Fördereinrichtung (1), als auch mit den Reinigungsdüsen in Verbindung steht,
**dadurch gekennzeichnet,**
**dass** die Dosiervorrichtung (30) mindestens einen verschließbaren Einlass für die Reinigungsflüssigkeit, mindestens einen Lufteinlass vom Druckluftspeicher (11) und mindestens einen Auslass (32) für die Reinigungsflüssigkeit aufweist.

2. Reinigungsvorrichtung nach Anspruch 1,
**dadurch gekennzeichnet,**
**dass** die Fördereinrichtung (1) einen Druckluftspeicher (11) umfasst, der mit der Dosiervorrichtung (30) verbunden ist.

3. Reinigungsvorrichtung nach Anspruch 2,
**dadurch gekennzeichnet,**
**dass** der Druckluftspeicher (11) durch ein Ventil, insbesondere Pneumatikventil (14) mit der Dosiervorrichtung (30) in Verbindung steht.

4. Reinigungsvorrichtung nach Anspruch 1,
**dadurch gekennzeichnet,**
**dass** der mindestens eine Einlass (34) durch eine Scheibendichtung (35) abdichtbar ist.

5. Reinigungsvorrichtung nach Anspruch 4,
**dadurch gekennzeichnet,**
**dass** die Scheibendichtung (35) unter der Last einer Feder (36) steht.

6. Reinigungsvorrichtung nach Anspruch 4,
**dadurch gekennzeichnet,**
**dass** der mindestens eine Einlass (34) im Boden (33) der Kammer (31) der Dosiervorrichtung (30) angeordnet ist.

7. Reinigungsvorrichtung nach einem oder mehrerer der voranstehenden Ansprüche,
**dadurch gekennzeichnet,**
**dass** die Scheibendichtung (35) in der Kammer (31) über dem mindestens einen Einlass (34) angeordnet ist.

8. Reinigungsvorrichtung nach einem oder mehrerer der voranstehenden Ansprüche,
**dadurch gekennzeichnet,**
**dass** die Fördereinrichtung (1) eine Zeitschaltuhr zur zeitlich gesteuerten Versorgung mit Druckluft aufweist.

9. Reinigungsvorrichtung nach einem oder mehrerer der voranstehenden Ansprüche,
**dadurch gekennzeichnet,**
**dass** der Auslass (32b) in der Kammer (31) der Dosiervorrichtung (30) für die Reinigungsflüssigkeit eine in die Kammer (31) ragende Steigleitung (32c) aufweist.

10. Reinigungsvorrichtung nach Anspruch 4,
**dadurch gekennzeichnet,**
**dass** das insbesondere als Pneumatikventil (14) ausgebildete Ventil der Entlüftung der Kammer (31) zum Einlass der Reinigungsflüssigkeit dient.

11. Reinigungsvorrichtung nach Anspruch 2,
**dadurch gekennzeichnet,**
**dass** der Druckluftspeicher (11) eine Speicherkapazität an Druckluft aufweist, die ausreichend ist, um die Kammer (31) mit der Reinigungsflüssigkeit zu entleeren, wobei die Speicherkapazität jedoch vorteilhaft größer ist, um die Spritzgeräte im Anschluss an die Reinigung trocken zu blasen.

12. Pneumatische Schaltung für die Fördereinrichtung der Reinigungseinrichtung für Farbspritzgeräte gemäß einem oder mehrerer der Ansprüche 1 bis 11,
**gekennzeichnet durch**
eine erste mit einer Pumpe (4) verbundene Druckluftleitung (2), wobei die Pumpe (4) der Versorgung der Düsen des Düsenstocks mit verunreinigter Reinigungsflüssigkeit dient, wobei sowohl der Druckluftspeicher (11) **durch** ein Rückschlagventil (12), als auch das Pneumatikventil (14) mit der Druckluftleitung (2) in Verbindung steht.

13. Pneumatische Schaltung für eine Fördereinrichtung der Reinigungseinrichtung nach Anspruch 12,
**dadurch gekennzeichnet,**
**dass** bei in der Druckluftleitung (2) anstehendem Druck durch das Pneumatikventil (14) die Dosiervorrichtung (30) entlüftet wird, und dass im drucklosen Zustand der Druckluftleitung (2) bei entsprechender Stellung des Pneumatikventils (14) der Druckluft-speicher (11) sich über die Kammer (31) der Dosiervorrichtung (30) entleert.

14. Pneumatische Schaltung für eine Fördereinrichtung der Reinigungseinrichtung nach Anspruch 12,
**dadurch gekennzeichnet,**
**dass** bei in der Druckluftleitung (2) anstehendem Druck der Druckluftspeicher (11) über das Rückschlagventil (12) geladen wird.

## Claims

1. A device for cleaning paint spraying apparatuses such as paint spray guns, said device having a housing for receiving the paint spray apparatuses, said housing being comprised of cleaning nozzles, said cleaning nozzles communicating with a pneumatically operated feeder system through a hose, said feeder system communicating with two containers for receiving clean and soiled cleaning fluid, the container holding the clean cleaning fluid comprising a drainable dosing device (30) that communicates with both the feeder system (1) and the cleaning nozzles,
**characterized in**
**that** the dosing device (30) has at least one closable inlet port for the cleaning fluid, at least one air inlet port for air coming from the compressed air reservoir (11) and at least one outlet port (32) for the cleaning fluid.

2. The cleaning device in accordance with claim 1,
**characterized in**
**that** the feeder system (1) includes a compressed air reservoir (11) that is connected to the dosing device (30).

3. The cleaning device in accordance with claim 2,
**characterized in**
**that** the compressed air reservoir (11) communicates with the dosing device (30) through a valve, more specifically through a pneumatic valve (14).

4. The cleaning device in accordance with claim 1,
**characterized in**
**that** the at least one inlet port (34) is sealable by a disc seal (35).

5. The cleaning device in accordance with claim 4,
**characterized in**
**that** the disc seal (35) is subjected to the toad of a spring (36).

6. The cleaning device in accordance with claim 4,
**characterized in**
**that** the at least one inlet port (34) is disposed in the bottom (33) of the chamber (31) of the dosing device (30).

7. The cleaning device in accordance with one or several of the afore mentioned claims,
**characterized in**
**that** the disc seal (35) is disposed in the chamber (31) above the at least one inlet port (34).

8. The cleaning device in accordance with one or several of the afore mentioned claims,
**characterized in**
**that** the feeder system (1) comprises a timer for the timed supply of compressed air.

9. The cleaning device in accordance with one or several of the afore mentioned claims,
**characterized in**
**that** the outlet port (32b) in the chamber (31) of the dosing device (30) has an ascending pipe (32c) for the cleaning fluid, said ascending pipe projecting into the chamber (31).

10. The cleaning device in accordance with claim 4,
**characterized in**
**that** the valve, which is more specifically configured to be a pneumatic valve (14), serves to vent the chamber (31) for admission of the cleaning fluid.

11. The cleaning device in accordance with claim 2,
**characterized in**
**that** the compressed air reservoir (11) has a compressed air storage capacity sufficient to drain the chamber (31) holding the cleaning fluid, the storage capacity being advantageously greater for blow drying the spraying apparatuses after cleaning.

12. A pneumatic circuit for the feeder system of the device for cleaning paint spraying apparatuses in accordance with one or several of the claims 1 through 11,
**characterized by**
a first compressed air piping (2) connected to a pump (4), said pump (4) serving to supply the nozzles of the nozzle assembly with soiled cleaning fluid, both the compressed air reservoir (11) and the pneumatic valve (14) communicating with the compressed air piping (2), said compressed air reservoir communicating therewith through a check valve (12).

13. The pneumatic circuit for a feeder system of the cleaning device in accordance with claim 12,
**characterized in**
**that** the dosing device (30) is vented by the pneumatic valve (14) when the compressed air piping (2) is under pressure and that, when the compressed air piping (2) is not under pressure, the compressed air reservoir (11) is drained through the chamber (31) of the dosing device (30) with the pneumatic valve (14) adopting an appropriate position.

14. The pneumatic circuit for a feeder system of the cleaning device in accordance with claim 12,
**characterized in**
**that** the compressed air reservoir (11) is charged through the check valve (12) when the compressed air piping (2) is under pressure.

## Revendications

1. Dispositif de nettoyage d'appareils d'application de peinture par pistolage, par exemple de pistolets à peinture, avec un boîtier destiné à recevoir les appareils d'application de peinture par pistolage, ce boîtier comportant des buses de nettoyage, les buses de nettoyage communiquant par un tuyau avec un système de refoulement à fonctionnement pneumatique, le système de refoulement communiquant avec deux récipients destinés à recevoir les liquides de nettoyage propre et sale, le récipient contenant le liquide nettoyant propre comportant un dispositif doseur (30) vidangeable communiquant à la fois avec le système de refoulement (1) et avec les buses de nettoyage,
**caractérisé en ce**
**que** le dispositif doseur (30) comporte au moins une entrée obturable pour le liquide nettoyant, au moins une entrée pour l'air provenant du réservoir d'air comprimé (11) et au moins une sortie (32) pour le liquide nettoyant.

2. Dispositif de nettoyage selon la revendication 1,
**caractérisé en ce**
**que** le système de refoulement (1) comprend un réservoir d'air comprimé (11) qui est relié au dispositif doseur (30).

3. Dispositif de nettoyage selon la revendication 2,
**caractérisé en ce**
**que** le réservoir d'air comprimé (11) communique avec le dispositif doseur (30) par l'intermédiaire d'une soupape, notamment d'une soupape pneumatique (14).

4. Dispositif de nettoyage selon la revendication 1,
**caractérisé en ce**
**que** l'au moins une entrée (34) est obturable par un joint pastille (35).

5. Dispositif de nettoyage selon la revendication 4,
**caractérisé en ce**
**que** le joint pastille (35) est soumis à l'action d'un ressort (36).

6. Dispositif de nettoyage selon la revendication 4,
**caractérisé en ce**
**que** l'au moins une entrée (34) est prévue dans le fond (33) de la chambre (31) du dispositif doseur (30).

7. Dispositif de nettoyage selon une ou plusieurs des revendications précédentes,
**caractérisé en ce**
**que** le joint pastille (35) est disposé dans la chambre (31) au-dessus de l'au moins une entrée (34).

8. Dispositif de nettoyage selon une ou plusieurs des revendications précédentes,
**caractérisé en ce**
**que** le système de refoulement (1) comporte un interrupteur horaire permettant de contrôler dans le temps l'alimentation en air comprimé.

9. Dispositif de nettoyage selon une ou plusieurs des revendications précédentes,
**caractérisé en ce**
**que** la sortie (32b) prévue pour le liquide nettoyant dans la chambre (31) du dispositif doseur (30) comporte un tuyau de montée (32c) débouchant dans la chambre (31).

10. Dispositif de nettoyage selon la revendication 4,
**caractérisé en ce**
**que** la soupape, notamment conformée sous forme de soupape pneumatique (14), sert à ventiler la chambre (31) pour permettre l'admission du liquide nettoyant.

11. Dispositif de nettoyage selon la revendication 2,
**caractérisé en ce**
**que** la capacité du réservoir d'air comprimé (11) est suffisante pour vidanger la chambre (31) du liquide nettoyant, sa capacité étant cependant avantageusement plus importante pour permettre le séchage par soufflage des appareils d'application de peinture par pistolage, une fois ceux-ci nettoyés.

12. Circuit pneumatique pour le système de refoulement du dispositif de nettoyage pour appareils d'application de peinture par pistolage selon une ou plusieurs des revendications 1 à 11,
**caractérisé par**
un premier refoulement (2) relié à la pompe (4), la pompe (4) servant à alimenter les buses du porte-buses en liquide nettoyant sale, le réservoir d'air comprimé (11) et la soupape pneumatique (14) communiquant tous deux avec le refoulement (2), ledit réservoir communiquant avec ce dernier par l'intermédiaire d'un clapet anti-retour (12).

13. Circuit pneumatique pour un système de refoulement du dispositif de nettoyage selon la revendication 12,
**caractérisé en ce**
**que** le dispositif doseur (30) est ventilé par la soupape pneumatique (14) quand une pression règne dans le refoulement (2) et que, quand le refoulement (2) n'est pas sous pression, la soupape pneumatique (14) adopte une position correspondante dans laquelle le réservoir d'air comprimé (11) est vidangé par la chambre (31) du dispositif doseur (30).

14. Circuit pneumatique pour un système de refoulement du dispositif de nettoyage selon la revendication 12,
**caractérisé en ce**
**que** le réservoir d'air comprimé (11) est chargé par l'intermédiaire du clapet anti-retour (12) quand une pression règne dans le refoulement (2).
